# EUROPÄISCHE PATENTSCHRIFT

(11) **EP 3 095 913 B1**
(45) Veröffentlichungstag und Bekanntmachung des Hinweises auf die Patenterteilung: **17.02.2021**
(21) Anmeldenummer: 16170382.2
(22) Anmeldetag: 19.05.2016
(51) Int. Cl.: D21H 25/18, D21H 17/06, D21H 17/11, D21H 21/36

(54) **VORRICHTUNG UND VERFAHREN ZUR ENTFERNUNG VON VERUNREINIGUNGEN UND ZUR DESINFEKTION VON ARCHIVALIEN**
CONTAMINANT REMOVAL AND ARCHIVE DISINFECTION DEVICE AND METHOD
DISPOSITIF ET PROCÉDÉ D'ÉLIMINATION D'IMPURETÉS ET DE DÉSINFECTION D'ARCHIVES

(30) Priorität: 19.05.2015 DE 102015107863
(43) Veröffentlichungstag der Anmeldung: 23.11.2016
(73) Patentinhaber: GSK mbH Gesellschaft zur Sicherung von schriftlichem Kulturgut, 50259 Pulheim/Brauweiler (DE)
(72) Erfinder: ZINN, Oliver, 50259 Pulheim / Freimersdorf (DE)
(74) Vertreter: Uexküll & Stolberg

(56) Entgegenhaltungen:
- EP-A1- 1 245 733
- WO-A1-97/26409
- US-A- 5 120 500
- US-A1- 2008 017 336
- US-A1- 2013 302 524

## Beschreibung

Die vorliegende Erfindung beschreibt ein Verfahren und eine Vorrichtung zur Entfernung von Verunreinigungen, einschließlich anorganischen Verunreinigungen, wie z.B. Staub und Sand, und organischen Verunreinigungen, wie z.B. Schimmelpilzbestandteilen, Schimmelpilzsporen und Bakterien, und zur Desinfektion, d.h. zur Verringerung der Anzahl von vermehrungsfähigen Keimen, wie z.B. Pilzen, Sporen oder Bakterien, von Archivalien, insbesondere von Archivalien in gebundener Form, wie Büchern.

Papier und die in Papier sowie in den Einbandmaterialien enthaltenen Chemikalien, wie z.B. Klebstoffe, sind für viele Schimmelpilze ein nahezu idealer Träger und Nährboden. Ursachen für Wachstums- und Vermehrungsprozesse von Schimmelpilzen in Archiven sind vor allem staubbefallenes oder verschmutztes Archivgut, eine zu hohe relative Luftfeuchtigkeit, eine erhöhte Objektfeuchte der Archivgüter oder Havarien.

Durch Schimmelbefall, der nicht rechtzeitig bekämpft wird, werden zum einen Archivmitarbeiter, insbesondere Allergiker und Menschen mit geschwächtem Immunsystem, gefährdet. Zudem stellt der Schimmelbefall eine Gefahr für das Archivgut selbst dar, da die in Papier enthaltene Cellulose durch den Schimmelbefall abgebaut wird und sich somit die Festigkeit und mechanische Stabilität des Papiers stark vermindert.

In den meisten Fällen wird heutzutage zur Schimmelbeseitigung eine intensive Trockenreinigung mit Schwämmen und Pinseln durchgeführt. Bei dieser Reinigung werden die Schimmelpilzsporen und weitere Schimmelpilzbestandteile in einer Sicherheitswerkbank mechanisch entfernt. Diese Dekontaminationsmethode gilt zwar als effektive Maßnahme zur oberflächlichen Entfernung von Schimmelpilzstrukturen. Allerdings ist die Trockenreinigung blattweise durchzuführen, so dass dieses Verfahren sehr zeitaufwendig und damit kostenintensiv ist. Nachteilig ist weiterhin, dass diese Trockenreinigung lediglich zu einer oberflächlichen Reinigung des Papiers führt. Eine Reinigung oder Desinfektion innerhalb der Papierstruktur wird damit nicht erreicht.

Eine weitere Möglichkeit zur Schimmelpilzbekämpfung stellt eine Sterilisation durch Bestrahlung mit Gamma-Strahlen, beispielsweise Kobalt 60, oder eine Begasung mit Ethylenoxid dar. Zwar werden Schimmelpilzsporen bei einer ausreichend hohen Dosierung der Gamma-Strahlen abgetötet. Bei der Bestrahlung verliert jedoch das Schriftgut einen erheblichen Teil seiner Festigkeit. Es bedarf daher einer genauen Abschätzung des Risikos, ob sich befallene Papiere für eine Bestrahlung überhaupt eignen. Eine Begasung mit Ethylenoxid weist den Nachteil auf, dass Reste von Ethylenoxid gesundheitsschädlich und krebserregend sind.

Des Weiteren muss auch nach einer Sterilisation durch Bestrahlung mit Gamma-Strahlen oder Begasung mit Ethylenoxid stets eine mechanische Trockenreinigung des behandelten Papiers durchgeführt werden, um Ablagerung des Schimmels, Schimmelpilzsporen und andere Verschmutzungen zu entfernen. Somit stellt auch die Sterilisation durch Gamma-Bestrahlung oder Begasung mit Ethylenoxid kein schnelles und kostengünstiges Verfahren zur Entschimmelung von Archivgütern dar.

Die WO 97/26409 A1 beschreibt ein Verfahren und eine Vorrichtung zur Entsäuerung von z.B. Büchern, wobei Warenträger zum Halten der Bücher und eine Behandlungsflüssigkeit relativ zueinander und parallel zum Buchrücken bewegt werden.

Ein Verfahren und eine Vorrichtung zur Entsäuerung von Cellulosematerialen werden auch in der EP 1 245 733 A1 offenbart. Dabei wird die Behandlungsflüssigkeit nach Beendigung des Entsäuerungsvorgangs aus dem Entsäuerungsautoklaven entfernt, um die Flüssigkeit wieder aufzubereiten.

Die US 5,120,500 A beschreibt ein Verfahren zur Entsäuerung von Büchern, bei dem die Bücher vor der eigentlichen Entsäuerung in einem Vakuum mit einer Hochfrequenz-Strahlung behandelt werden.

Die US 2008/0017336 A1 beschreibt ein Verfahren zur Konservierung von Cellulosematerialien, bei dem das Cellulosematerial mit einem Stabilisierungsmittel behandelt wird, wobei das Cellulosematerial und/oder das Stabilisierungsmittel vor und/oder während der Behandlung gekühlt werden.

Es ist daher die Aufgabe der vorliegenden Erfindung, ein einfaches, kostengünstiges und dennoch wirksames Verfahren zur Reinigung und Desinfektion von Archivgütern, wie z.B. Büchern, zur Verfügung zu stellen, mit dem Verunreinigungen und Keime nicht nur oberflächlich, sondern auch innerhalb der Papierstruktur entfernt werden. Zudem soll das Verfahren umweltfreundlich und die Belastung der mit dem Verfahren befassten Personen gering sein.

Diese Aufgaben werden durch das Verfahren gemäß Anspruch 1 gelöst. Weitere vorteilhafte Ausführungsformen sind in den abhängigen Ansprüchen 2 bis 11 beschrieben. Die Erfindung betrifft weiterhin eine Vorrichtung gemäß den Ansprüchen 12 bis 15 zur Durchführung des erfindungsgemäßen Verfahrens.

In einem ersten Aspekt betrifft die Erfindung ein Verfahren zur Entfernung von Verunreinigungen und/oder zur Desinfektion von Archivalien gemäß Anspruch 1. Der Begriff "Archivalien" beschreibt Archivgüter, wie z.B. Bücher, Akten oder Einzelblätter. Insbesondere umfasst der Begriff "Archivalien" Archivalien in gebundener Form, wie z.B. Bücher, d.h. Archivgüter die jeweils eine Vielzahl von aufeinandergestapelten Papierseiten umfassen, wobei die Papierseiten entlang einer Kante miteinander verbunden sind. Insbesondere stellt die Erfindung ein Verfahren zur Entfernung von Verunreinigung und/oder zur Desinfektion von Büchern zur Verfügung.

Der Begriff "Entfernung von Verunreinigungen" umfasst die Entfernung von anorganischen Verunreinigungen, wie z.B. Sand und/oder Staub, und die Entfernung von organischen Verunreinigungen, wie z.B. Schimmelpilzbestandteilen, Schimmelpilzsporen, Bakterien und/oder Insekten und deren Überreste. Im Folgenden wird die Entfernung von Verunreinigungen auch Reinigung genannt. Der Begriff "Desinfektion" bezeichnet die Verringerung der Anzahl an vermehrungsfähigen Keimen, wie z.B. Pilzen, Sporen oder Bakterien, insbesondere durch Abtötung der Keime und schließt eine Sterilisation ein.

Bei dem erfindungsgemäßen Verfahren wird in Schritt (a) in einem Behälter wenigstens eine Archivale auf mindestens einer ebenen Warenfläche eines Warenträgers angeordnet.

Der Behälter ist in einer bevorzugten Ausführungsform gasdicht schließbar, so dass weder während der Behandlung zur Reinigung und/oder Desinfektion noch während sich anschließenden optionalen Verfahrensschritten, wie z.B. einer unten beschriebenen Entsäuerung und/oder Trocknung der Archivalien, verdampfte Behandlungsflüssigkeit aus dem Behälter entweichen kann. Dies ist besonders vorteilhaft, da so die Kosten für die Bereitstellung der Behandlungsflüssigkeit verringert werden können und eine Belastung der Umwelt und der mit der Reinigung befassten Personen gering gehalten werden kann.

In dem Behälter ist mindestens ein Warenträger mit wenigstens einer ebenen Warenfläche zur Aufnahme der Archivale, insbesondere von aufgefächert aufgestellten Archivalien, angeordnet. In einer bevorzugten Ausführungsform ist in dem Behälter ferner ein Dorn angeordnet, der sich vorzugsweise vom Boden des Behälters senkrecht weg erstreckt. In dieser Ausführungsform wird der Warenträger von dem Dorn gehalten und der Warenträger weist wenigstens eine, senkrecht zum Dorn verlaufende ebene Warenfläche auf, die zur Aufnahme der Archivale, insbesondere einer Mehrzahl von aufgefächert aufgestellten Archivalien, dient. Es ist auch denkbar, dass der Warenträger zwei oder drei Warenflächen zur Aufnahme einer Mehrzahl von aufgefächert aufgestellten Archivalien aufweist. Bei den Warenflächen handelt es sich vorzugsweise um ebene Flächen, die eine siebartige Struktur aufweisen, so dass eine Behandlungsflüssigkeit durch die Warenträger hindurchfließen kann. In einer bevorzugten Ausführungsform weisen die Warenträger zudem eine Mehrzahl von Unterteilungsflächen auf, die senkrecht zu den Warenflächen verlaufen, und die Warenflächen in mehrere Abschnitte aufteilen, wobei in jedem Abschnitt eine Archivale angeordnet wird.

Es ist weiterhin bevorzugt, dass der Warenträger aus dem Behälter entnommen werden kann, außerhalb des Behälters mit z.B. Büchern bestückt und bestückt in den Behälter eingebracht werden kann. Dies ist besonders vorteilhaft, da der Warenträger mit Archivalien bestückt werden kann, ohne dass eine Person in den Behälter greifen muss. Zudem kann eine Mehrzahl von Warenträgern für jeden Behälter vorgesehen sein, so dass während ein mit Archivalien bestückter Warenträger in dem Behälter ist und die Archivalien gereinigt werden, die übrigen Warenträger mit Archivalien bestückt werden können oder bereits gereinigte Archivalien aus den Warenträgern entnommen werden können.

Es ist allerdings auch denkbar, dass der Warenträger in einer weiteren bevorzugten Ausführungsform innerhalb des Behälters mit z.B. Büchern bestückt wird. Dies ist besonders bei großen Vorrichtungen vorteilhaft, da das Gewicht des mit Büchern bestückten Warenträgers so groß wäre, dass dieser nur schwierig bewegt werden könnte.

Handelt es sich bei der zu behandelnden Archivale um eine gebundene Archivale, so wird die Archivale vorzugsweise aufgefächert auf die Warenfläche des Warenträgers aufgestellt. Bei zu behandelnden Einzelblättern wird die Archivale mindestens an einer Kante des Einzelblatts an dem Warenträger fixiert.

Die Archivale wird zur Reinigung und/oder Desinfektion vollständig in die Behandlungsflüssigkeit getaucht. Dazu wird nach dem Einbringen der Archivale in den Behälter über eine Öffnung des Behälters, die im unteren Behälterbereich, wie z.B. dem Boden des Behälters, angeordnet ist, Behandlungsflüssigkeit von unten in den Behälter geströmt. Dieses Befüllen wird vorzugsweise langsam durchgeführt, um ein Beschädigen der Archivale, wie ein Herausreißen von Papierseiten, durch zu hohe Scherkräfte zu vermeiden.

In einer bevorzugten Ausführungsform ist in dem Behälter weiterhin eine Einrichtung angeordnet, durch die die Strömungsrichtung und/oder -geschwindigkeit der in den Behälter einströmenden Behandlungsflüssigkeit gesteuert werden kann. In einer besonders bevorzugten Ausführungsform, in der der Behälter einen vertikal verlaufenden Dorn und eine horizontale Warenfläche aufweist, ist die Einrichtung unterhalb des Warenträgers angeordnet, so dass Behandlungsflüssigkeit, die in den Behälter einströmt, von unten durch die Archivale hindurchströmt. Diese Anordnung ist besonders vorteilhaft, da die von unten nach oben an der Archivale vorbeifließende Strömung besonders gleichmäßig erfolgen kann und bereits ggf. auf der Oberfläche der Papierseiten festsitzende Schmutzpartikel lösen kann.

In einer weiteren bevorzugten Ausführungsform ist in dem Behälter eine parallel zu der wenigstens einen Warenfläche verlaufende, siebartige Fläche derart angeordnet, dass durch die Einrichtung einströmender Behandlungsflüssigkeit zunächst durch die siebartige Fläche strömt, bevor sie mit auf dem Warenträger angeordneten Archivalien in Kontakt kommt. Unter einer siebartigen Fläche ist eine Fläche zu verstehen, die eine Vielzahl von Öffnungen aufweist, durch die die Behandlungsflüssigkeit hindurch treten kann. Die Anordnung einer siebartigen Fläche zwischen den Archivalien und der Einrichtung zur Steuerung der Strömungsrichtung und/oder -geschwindigkeit ist besonders vorteilhaft, wenn die Einrichtung nur eine oder wenige Öffnungen aufweist, durch die die Behandlungsflüssigkeit zentral in den Behälter einströmt. Bei entsprechender Anordnung der Öffnungen auf der siebartigen Fläche lässt sich die Strömung der Behandlungsflüssigkeit in dem Behälter so steuern, dass sich eine gleichmäßige, aufsteigende Strömung ausbildet, die entlang des Dorns aufsteigt und die Archivalien gleichmäßig durchströmt.

In dem Behälter ist weiterhin wenigstens eine Fächerdüse und bevorzugt eine Mehrzahl von Fächerdüsen zum Einspritzen einer Behandlungsflüssigkeit angeordnet. Der Warenträger und die Fächerdüse(n) können derart relativ zueinander bewegt werden, dass in Schritt (b) des erfindungsgemäßen Verfahrens in jede Archivale durch wenigstens eine Fächerdüse die Behandlungsflüssigkeit durch die von der gebundenen oder fixierten Kante wegweisende Seite der Archivale in Richtung der gebundenen oder fixierten Kante eingespritzt werden kann. Mit anderen Worten können entweder der Warenträger oder die Fächerdüse(n) oder der Warenträger und die Fächerdüse(n) so bewegt werden, dass jede Archivale, die auf dem Warenträger angeordnet ist, mit seiner von der gebundenen oder fixierten Kante wegweisenden Seite derart an wenigstens einer Fächerdüse vorbeigeführt werden kann, dass die von der Fächerdüse eingespritzte Behandlungsflüssigkeit im Wesentlichen parallel zu den einzelnen Seiten der Archivale in z.B. das Buch eingespritzt wird. Dies ist besonders vorteilhaft, da nicht lediglich die äußeren Bereiche der Seiten mit der Behandlungsflüssigkeit in Berührung kommen, sondern die Papierseiten vollständig bis hin zur Bindung kontaktiert und somit gereinigt werden.

In einer bevorzugten Ausführungsform sind eine Mehrzahl von Fächerdüsen an einer Innenwand des Behälters angeordnet und spritzen die Behandlungsflüssigkeit entlang von Ebenen ein, die parallel zur Erstreckungsrichtung des Dorns verlaufen. Mit anderen Worten verlaufen die Fächer von Behandlungsflüssigkeit, die aus den Fächerdüsen in Richtung der Archivalien in den Behälter eingespritzt werden parallel zu den gebundenen oder fixierten Kanten der Archivalien und den Papierseiten. Hiermit wird sichergestellt, dass die Seiten vollständig, bis hin zur Bindung gereinigt und dekontaminiert werden. Der Behälter ist in einer bevorzugten Ausführungsform zylindrisch, die wenigstens eine Warenfläche kreisförmig und der Warenträger wird drehend um eine vom Dorn gebildete Drehachse angetrieben. In dieser bevorzugten Ausführungsform lässt sich auf besonders einfache Weise die relative Bewegung des Warenträgers und der Fächerdüsen zueinander gestalten. Die Fächerdüsen können fest an der Innenwand des Behälters angeordnet sein, während der Warenträger sich um den zentral in dem Behälter angeordneten Dorn dreht. Die auf der Warenfläche angeordneten Archivalien weisen in dieser Ausführungsform mit ihren gebundenen Kanten auf die vom Dorn gebildete Drehachse. Auf diese Weise lässt sich auf besonders geringem Raum eine Mehrzahl von Archivalien gründlich reinigen. Dabei ist es bevorzugt, den Warenträger zunächst um 270° in eine Richtung und danach um 180° in die andere Richtung um die Drehachse zu drehen. Das Drehen des Warenträgers ist besonders vorteilhaft, da auf einfache Weise eine relative Bewegung zwischen dem Warenträger und den Fächerdüsen erzeugt werden kann, durch die in jedes Buch durch wenigstens eine der Fächerdüsen die Behandlungsflüssigkeit eingespritzt werden kann.

In einer weiteren Ausführungsform weist der Dorn Öffnungen auf, durch die Behandlungsflüssigkeit in den Innenraum des Behälters strömen kann. In dieser Ausführungsform wird also vorzugsweise die zum Dorn hin weisende Rückseite der gebundenen Kante der Archivalien, also z.B. der Buchrücken, mit Behandlungsflüssigkeit angeströmt. Dies ermöglicht eine besonders intensive Kontaktierung und somit Reinigung der Buchrücken.

Um eine größere Anzahl von Archivalien zu reinigen, ist es alternativ bevorzugt, dass die wenigstens eine Warenfläche rechteckig ausgebildet ist und dass die Fächerdüsen horizontal verschiebbar angetrieben sind. Es ist bevorzugt, dass die Warenfläche erheblich länger als breit ist, wobei die Breite so gewählt wird, dass sie in etwa der Tiefe einer aufgefächert aufgestellten Archivale entspricht. Die gebundenen oder fixierten Kanten der Archivale weisen dabei jeweils zu einer der beiden längeren Außenseiten der Warenfläche. Es ist besonders bevorzugt, die Archivalien so anzuordnen, dass bei nebeneinander aufgestellten Archivalien die gebundenen Kanten zu gegenüberliegenden Außenkanten der Warenfläche weisen. Die Fächerdüsen werden in dieser bevorzugten Ausführungsform an dem Warenträger vorbeigeführt, der selber ruht. Diese Ausführungsform ist besonders vorteilhaft, da sie es erlaubt, die Größe des Behälters und der Warenfläche beliebig groß zu wählen, so dass auch große Anzahlen von Archivalien gleichzeitig gereinigt werden können. Gleichzeitig sind nur wenige Fächerdüsen notwendig, da diese entlang der längeren Seite der Warenfläche entlang verschoben werden können und auf diese Weise mit wenigen Fächerdüsen viele Archivalien behandelt werden können.

In Schritt (c) des erfindungsgemäßen Verfahrens wird zumindest ein Teil der Behandlungsflüssigkeit nach dem Kontaktieren des Papiers aus dem Behälter abgeführt. Zu diesem Zweck weist der Behälter vorzugsweise eine Öffnung auf, die besonders bevorzugt im Bereich des Bodens des Behälters angeordnet ist.

Die abgeführte Behandlungsflüssigkeit wird z.B. mit Hilfe einer Kreislaufpumpe zu einer Vorrichtung zum Abtrennen von Feststoffen, einem Filter, geführt, in der in Schritt (d) die aus dem Papier entfernten Verunreinigungen und/oder Keime aus der Behandlungsflüssigkeit entfernt werden, um eine regenerierte Behandlungsflüssigkeit bereitzustellen. Die Vorrichtung zum Abtrennen von Feststoffen ist geeignet, Feststoffe mit einer Partikelgröße von weniger als 0,5 µm, wie z.B. 0,01 bis 0,5 µm oder 0,001 bis 0,5 µm zu entfernen. Die Partikelgröße wird insbesondere mittels Laserdiffraktometrie gemessen.

Als Vorrichtung zum Abtrennen von Feststoffen wird ein Filter verwendet. Der Filter weist eine Maschenweite von weniger als 0,5 µm auf, wie z.B. 0,01 bis 0,5 µm oder 0,001 bis 0,5 µm. Der Begriff "Maschenweite" bezeichnet dabei die Größe der Öffnungen des Filters. Eine derartige Maschenweite ist besonders vorteilhaft, da auf diese Art selbst kleine Verunreinigungen, wie z.B. Staubkörner, und insbesondere auch Schimmelpilzsporen abgetrennt werden können, die ansonsten wieder in das Papier der Archivalien eingetragen werden würden und dort selbst nach langen Ruhepausen wieder aktiv werden und somit wieder zu einem Schimmelbefall führen könnten.

Besonders bevorzugt wird als Filter in Schritt (d) ein Partikelfilter, wie z.B. Membranfilter, verwendet. Vorzugsweise weist der Membranfilter eine Porengröße von weniger als 0,5 µm, wie z.B. 0,01 bis 0,5 µm oder 0,001 bis 0,5 µm, auf. Der Begriff "Porengröße" bezeichnet dabei die nominale Porengröße eines Membranfilters, d.h. das Maximum in der durch Quecksilberporosimetrie ermittelten Porengrößenverteilungskurve.

In Schritt (e) des erfindungsgemäßen Verfahrens wird die regenerierte Behandlungsflüssigkeit in den Behälter zurückgeführt. Vorzugsweise wird die regenerierte Behandlungsflüssigkeit über die Fächerdüse(n) und/oder ggf. den Hohlraumdorn in den Behälter zurückgeführt.

Vorzugsweise erfolgt beim erfindungsgemäßen Verfahren das Kontaktieren der Archivale mit Behandlungsflüssigkeit in Schritt (b), das Abführen von Behandlungsflüssigkeit in Schritt (c), das Abtrennen von Feststoffen in Schritt (d) und das Rückführen der regenerierten Behandlungsflüssigkeit in den Behälter in Schritt (e) kontinuierlich. Mit anderen Worten werden die Schritte (b) bis (e) parallel, d.h. gleichzeitig, durchgeführt. Dadurch kann das erfindungsgemäße Verfahren besonders wirtschaftlich ohne lange Rüstzeiten in einem Kreislaufverfahren betrieben werden.

Die in dem Verfahren eingesetzte Behandlungsflüssigkeit enthält eine Trägersubstanz und ggf. ein Desinfektionsmittel.

Die Trägersubstanz umfasst ein Lösungsmittel, das (i) eine Oberflächenspannung von weniger als 0,072 N/m, vorzugsweise weniger als 0,020 N/m, besonders bevorzugt weniger als 0,015 N/m, wie z.B. 0,010 bis 0,020 N/m, (ii) eine Polarität von weniger als 150 kJ/mol, wie 20 bis 150 kJ/mol oder 30 bis 40 kJ/mol, auf der E_{T}(30)-Skala und/oder (iii) einen Siedepunkt von weniger als 100 °C, vorzugsweise weniger als 70°C, besonders bevorzugt weniger als 60°C, wie 50 bis 60°C aufweist.

Die Oberflächenspannung wird bei Raumtemperatur und Umgebungsdruck insbesondere mit Hilfe des Kapillareffekts gemessen. Zur Messung der Steighöhe in der Kapillare eignet sich beispielsweise ein Kathetometer. Der Siedepunkt wird bei einem Normdruck von 1,01325 bar bestimmt.

Vorzugsweise umfasst die Trägersubstanz ein Lösungsmittel, das Eigenschaften (i) bis (iii) aufweist.

Besonders bevorzugt ist das Lösungsmittel ein Alkan oder fluoriertes Alkan mit einer molaren Masse von mehr als 72 g/mol, wie 72 bis 300 g/mol, und ist vorzugsweise ausgewählt ist aus der Gruppe bestehend aus Pentan, Hexan, Heptan, Decafluorpentan und Mischungen davon.

Weiterhin ist es besonders bevorzugt, dass das Lösungsmittel 1,1,1,2,2,3,4,5,5,5-Decafluorpentan ist.

Derartige Lösungsmittel weisen den Vorteil auf, dass sie sehr gut in die üblichen Papierstrukturen eindringen können, um dort Verunreinigungen, wie z.B. Staub, Sand, Pilzsporen oder Bakterien zu entfernen, und anschließend rückstandsfrei aus dem Papier wieder entfernt werden können.

Ist nicht nur eine Reinigung der Archivalien gewünscht, sondern soll ein akuter Schimmelbefall behandelt werden, umfasst die Behandlungsflüssigkeit zusätzlich zu der Trägersubstanz in einer bevorzugten Ausführungsform ein Desinfektionsmittel. Es ist bevorzugt, dass das Desinfektionsmittel in der Trägersubstanz löslich ist und bevorzugt ausgewählt ist aus der Gruppe bestehend aus Methanol, Ethanol, Isopropanol und Mischungen davon.

Alles in allem wird die der Erfindung zugrundeliegende Aufgabe somit durch ein Verfahren gelöst, bei dem vorzugsweise eine Mehrzahl von Archivalien aufgefächert aufgestellt wird und mit einer Behandlungsflüssigkeit kontaktiert wird, wobei die kontaminierte Behandlungsflüssigkeit anschließend durch Filtration regeneriert wird und für weitere Reinigungszwecke zurückgeführt wird. Mithin wird ein kostengünstiges Verfahren zur Verfügung gestellt, bei dem in relativ kurzer Zeit und platzsparend eine Vielzahl von Archivalien, wie z.B. Büchern, gereinigt und von Schimmelpilzen und anderen Keimen befreit werden kann.

In einer weiteren bevorzugten Ausführungsform wird im Anschluss an das erfindungsgemäße Verfahren zur Reinigung und/oder Desinfektion ein Verfahren zur Entsäuerung der Archivalien durchgeführt. Dazu verbleiben die Archivalien nach dem erfindungsgemäßen Verfahren vorzugsweise in dem Behälter und Schritt (b) des erfindungsgemäßen Verfahrens wird mit einer Behandlungsflüssigkeit durchgeführt, die mindestens einen Entsäuerungswirkstoff enthält.

Mithin kann durch das erfindungsgemäße Verfahren nicht nur eine Reinigung und/oder Desinfektion von Archivalien, sondern auch eine Entsäuerung der Archivalien erreicht werden.

Der Entsäuerungswirkstoff ist vorzugsweise ausgewählt aus der Gruppe bestehend aus Alkali- und Erdalkalimetallverbindungen und insbesondere aus der Gruppe bestehend aus Magnesiumoxid, Magnesiumcarbonat, Magnesiumhydrogencarbonat, Magnesiumhydroxid, Calciumoxid, Calciumcarbonat, Calciumhydrogencarbonat, Calciumhydroxid, Bariumoxid, Bariumcarbonat, Bariumhydrogencarbonat, Bariumhydroxid, Natriumhydroxid, Natriumhydrogencarbonat, Natriumcarbonat, Kaliumhydroxid, Kaliumhydrogencarbonat, Kaliumcarbonat und Mischungen davon.

Des Weiteren ist es für eine Entsäuerung der Archivalien vorteilhaft, wenn die Archivalien mit einem Gas kontaktiert werden, während diese mit der Behandlungsflüssigkeit in Kontakt sind. Dazu sind in einer bevorzugten Ausführungsform Gasausströmer derart unterhalb des Warenträgers angeordnet, dass aus den Gasausströmern ausströmendes Gas durch die aufgefächert aufgestellten Bücher hindurch strömt. Gasausströmer vorzusehen ist besonders vorteilhaft, da das ausströmende Gas mit der Behandlungsflüssigkeit wechselwirken kann, und auf diese Weise die Bücher noch gründlicher entsäuert werden können. Bei geeigneter Anordnung der Gasausströmer wird zudem die durch die Bücher hindurch fließende Strömung verstärkt, so dass zusätzlich verhindert wird, dass sich in der Behandlungsflüssigkeit befindliche Partikel auf der Oberfläche der zu entsäuernden Buchseiten ablagert.

In einer weiteren bevorzugten Ausführungsform wird im Anschluss an das erfindungsgemäße Verfahren zur Reinigung und/oder Entfernung von Keimen oder ggf. im Anschluss an die Entsäuerung eine Trocknung der Archivalien durchgeführt. Bevorzugt wird diese Trocknung in dem Behälter selbst durchgeführt. In einer Ausführungsform ist der in dem Behälter angeordnete Dorn hohl und weist eine Mehrzahl von Öffnungen auf, durch die Gas zum Trocknen der Archivalien in den Behälter einströmen kann. Es ist denkbar, dass diese Öffnungen verschlossen werden können, wenn der Behälter mit einer Behandlungsflüssigkeit gefüllt ist. Es ist auch denkbar, dass der Dorn direkt an ein Heißluftgebläse angeschlossen ist, das warme beziehungsweise heiße Luft durch den Dorn zum Trocknen der Archivalien in den Behälter blasen kann. Besonders bevorzugt wird zum Trocknen warmes Gas, wie warme Luft, durch die Fächerdüse(n), den Hohldorn und die Öffnung im unteren Bereich des Behälters zugeführt, über die die Behandlungsflüssigkeit in den Behälter geströmt ist.

Gemäß einem zweiten Aspekt betrifft die Erfindung eine Vorrichtung zum Durchführen des erfindungsgemäßen Verfahrens. Die Vorrichtung umfasst
einen Behälter mit mindestens einer Öffnung zum Einbringen einer Behandlungsflüssigkeit und mindestens einer Öffnung zum Abführen der Behandlungsflüssigkeit, wobei in dem Behälter ein Warenträger mit mindestens einer ebenen Warenfläche zur Aufnahme von wenigstens einer Archivale angeordnet ist,
wenigstens eine Fächerdüse zum Einspritzen einer Behandlungsflüssigkeit zur Reinigung und/oder Desinfektion der Archivale, wobei die Behandlungsflüssigkeit eine wie oben beschriebene Trägersubstanz enthält,
wobei der Warenträger und die wenigstens eine Fächerdüse derart relativ zueinander bewegt werden können, dass in jede Archivale durch wenigstens eine Fächerdüse die Behandlungsflüssigkeit durch die von einer gebundenen oder fixierten Kante der Archivale wegweisende, aufgefächerte Seite der Archivale in Richtung der gebundenen oder fixierten Kante eingespritzt wird, um das Papier der Archivalien zu kontaktieren,
eine Pumpe, dessen Saugseite mit der mindestens einen Öffnung des Behälters zum Abführen von Behandlungsflüssigkeit verbunden ist und dessen Druckseite mit der mindestens einen Öffnung des Behälters zum Einbringen von Behandlungsflüssigkeit verbunden ist, um aus dem Behälter abgeführte Behandlungsflüssigkeit zu dem Behälter zurückzuführen, und
eine Vorrichtung zum Abtrennen von aus Archivalien herausgelösten Feststoff-Verunreinigungen, die zwischen der mindestens einen Öffnung des Behälters zum Abführen von Behandlungsflüssigkeit und der Saugseite der Pumpe und/oder zwischen der Druckseite der Pumpe und der mindestens einen Öffnung des Behälters zum Einbringen von Behandlungsflüssigkeit angeordnet ist, um aus Archivalien herausgelöste Feststoff-Verunreinigungen aus der zurückgeführten Behandlungsflüssigkeit zu entfernen, wobei die Vorrichtung ein Filter mit einer Maschenweite von weniger als 0,5 µm ist.

Bevorzugte Ausführungsformen der Vorrichtung werden oben im Zusammenhang mit der Darstellung des erfindungsgemäßen Verfahrens beschrieben.

Beispielsweise ist die erfindungsgemäße Vorrichtung vorzugsweise dadurch gekennzeichnet, dass der Behälter einen Dorn aufweist und die Mehrzahl der aufgefächert aufgestellten Archivalien auf mindestens einer, senkrecht zum Dorn verlaufenden, ebenen Warenfläche des Warenträgers angeordnet werden, wobei der Warenträger von dem Dorn gehalten wird.

Auch ist es bevorzugt, dass die Behandlungsflüssigkeit in dieser Ausführungsform vornehmlich entlang von Ebenen eingespritzt wird, die parallel zur Erstreckungsrichtung des Dorns verlaufen.

Wie oben beschrieben, können der Behälter zylindrisch und die wenigstens eine Warenfläche kreisförmig ausgebildet sein und der Warenträger drehend um eine vom Dorn gebildete Drehachse angetrieben sein, um auf eine besonders einfache Weise die relative Bewegung des Warenträgers und der Fächerdüsen zueinander zu gestalten. Alternativ können die wenigstens eine Warenfläche rechteckig ausgebildet sein und die Fächerdüsen horizontal verschiebbar angetrieben sein, um eine größere Anzahl von Archivalien zu reinigen.

Die Erfindung betrifft somit auch die Verwendung einer erfindungsgemäßen Vorrichtung zur Reinigung und/oder Desinfektion, insbesondere zur Entfernung von Schimmelpilzen und Schimmelpilzsporen, von Archivalien in gebundener Form, wie Büchern.

Die vorliegende Erfindung wird im Folgenden anhand von lediglich bevorzugte Ausführungsbeispiele zeigenden Zeichnungen erläutert, wobei
- Fig. 1: einen schematischen Querschnitt durch den Behälter eines ersten Ausführungsbeispiels einer erfindungsgemäßen Vorrichtung zeigt,
- Fig. 2: eine schematische Ansicht des ersten Ausführungsbeispiels zeigt,
- Fig. 3: einen weiteren schematischen Querschnitt durch den Behälter des ersten Ausführungsbeispiels zeigt und
- Fig. 4: eine schematische Ansicht des Behälters eines zweiten Ausführungsbeispiels einer erfindungsgemäßen Vorrichtung zeigt.

Figur 1 zeigt einen schematischen Querschnitt durch einen in einer erfindungsgemäßen Vorrichtung 1 verwendeten Behälters 3 zur Entfernung von Verunreinigungen und zur Desinfektion von Archivalien. Die Vorrichtung 1 umfasst in der in Figur 1 dargestellten Ausführungsform einen zylindrischen Behälter 3 mit einem Deckel 5 zum gasdichten Verschließen des Behälters 3. Der Behälter 3 umfasst in seinem Inneren einen Warenträger 7 mit einer Vielzahl von schlitzförmigen Öffnungen 8, der einfach nach Entfernen des Deckels 5 in den Behälter 3 eingebracht werden kann. Der Warenträger 7 weist ferner zwei Warenflächen 9 auf, auf denen jeweils eine Mehrzahl von aufgefächert aufgestellten Archivalien angeordnet werden können. Des Weiteren ist in dem Behälter 3 ein Dorn 11 angeordnet, der sich vom Boden des Behälters 3 senkrecht weg erstreckt und mit der Achse des zylinderförmigen Behälters 3 zusammenfällt. Der vertikal verlaufende Dorn 11 ist als Hohldorn ausgestaltet und weist eine Vielzahl von nicht dargestellten Öffnungen auf. Ferner weist der Dorn 11 eine Mehrzahl von Halterungen 13 auf, mit denen der Warenträger 7 in dem Behälter 3 gehalten wird. Die Warenflächen 9 sind als ebene Flächen ausgestaltet, die eine siebartige Struktur 15 aufweisen, so dass Behandlungsflüssigkeit durch die Warenflächen 9 und somit den Warenträger 7 hindurchfließen kann. An der Innenwand des Behälters 3 ist weiterhin eine Mehrzahl von Fächerdüsen 17 zum Einspritzen von Behandlungsflüssigkeit in den Behälter 3 angeordnet. Der Behälter 3 umfasst des Weiteren eine erste Behälteröffnung 19 im Bereich des Bodens des Behälters 3 auf, über die Behandlungsflüssigkeit in den Behälter 3 eingebracht und entnommen werden kann. Ferner weist der Behälter 3 eine zweite Behälteröffnung 20 und eine dritte Behälteröffnung 21 auf, die gasdicht mit dem Innenraum des Hohldorns 11 verbunden sind, um Flüssigkeiten und/oder Gase in den Hohldorn zu leiten. Beispielsweise dient Öffnung 20 dazu, Behandlungsflüssigkeit in den Hohldorn 11 zu leiten, während Öffnung 21 dazu dient, Inertgas in den Hohldorn 11 zu leiten, was z.B. bei einem optionalen Entsäuerungsschritt vorteilhaft sein kann. Direkt oberhalb der Öffnung 19 ist eine Einrichtung 22 angeordnet, durch die die Strömungsrichtung der in den Behälter 3 einströmenden Behandlungsflüssigkeit gesteuert werden kann.

Außerdem sind an der Innenwand des Behälters 3 drei UV-Lichtquellen 23 angeordnet, von denen in Figur 1 zur besseren Übersicht lediglich eine gezeigt ist. Die UV-Lichtquelle 23 dient zum Bestrahlen der in dem Behälter 3 angeordneten Archivalien mit UV-Licht zur Reduzierung der Anzahl von vermehrungsfähigen Keimen, insbesondere Bakterien. Die UV-Lichtquelle 23 erstreckt sich im Wesentlichen über die gesamte vertikale Länge des zylinderförmigen Behälters 3. Weiterhin ist im Inneren des Dornes 11 eine Ultraschallquelle 25 angeordnet, mit Hilfe derer das Herauslösen von Verunreinigungen aus der Papierstruktur und somit die Reinigungswirkung weiter verstärkt wird.

Die Anwendung von UV-Lichtquelle(n) 23 und Ultraschallquelle(n) 25 ist erfindungsgemäß nicht auf das konkrete, in Figur 1 gezeigte Ausführungsbeispiel beschränkt. Weiterhin sind weder die Form noch die Anordnung der UV-Lichtquelle (n) 23 und Ultraschallquelle(n) 25 auf die in Figur 1 gezeigte Formen und Anordnungen beschränkt.

Die in Figur 1 gezeigte Vorrichtung 1 umfasst weiterhin eine vierte Behälteröffnung 26, die z.B. dem Abführen von Gasen, wie Inertgas oder Abluft während eines Trocknungsschrittes, dienen kann, und eine Antriebseinheit 27, um den Dorn 11 und den damit verbundenen Warenträger 7 in eine Rotationsbewegung zu versetzen.

Figur 2 zeigt eine schematische Ansicht des in Figur 1 dargestellten Behälters 3 mit weiteren Komponenten der erfindungsgemäßen Vorrichtung 1. Die Behälteröffnung 19 ist über eine Leitung 29 mit einer Pumpe 31 verbunden, wobei zwischen der Öffnung 19 und der Pumpe 31 ferner ein Verzweigungspunkt 33, ein UV-Filter 35, ein Ventil 37 und ein Verzweigungspunkt 39 angeordnet sind. Die Pumpe 31 ist über eine Leitung 41, in der ein Ventil 43 angeordnet ist, mit einem Filter 45 verbunden. Der Filter 45 ist über Leitung 47 mit einem Ventil 49 verbunden, wobei in der Leitung 47 ein Verzweigungspunkt 51 angeordnet ist. Die Verzweigungspunkte 39 und 51 sind über eine Leitung 52, ein Ventil 53, einen Verzweigungspunkt 55 und ein Ventil 57 miteinander verbunden. An dem Verzweigungspunkt 55 ist ein Vorratsbehälter 59 für Behandlungsflüssigkeit angeschlossen. Ferner ist der Verzweigungspunkt 51 über das Ventil 49 mit einem Verzweigungspunkt 61 verbunden. Der Verzweigungspunkt 61 ist zum einen über Leitung 63 mit einem Verzweigungspunkt 65 verbunden, wobei in der Leitung 63 ein Ventil 67 angeordnet ist. Von dem Verzweigungspunkt 65 erstreckt sich eine Vielzahl von Leitungen 69 zu den einzelnen Fächerdüsen 17 des Behälters 3. Zum anderen ist der Verzweigungspunkt 61 über eine Leitung 71 und ein Ventil 73 mit Verzweigungspunkt 75 verbunden. Der Verzweigungspunkt 75 ist über eine Leitung 77 und ein Ventil 79 mit der zweiten Behälteröffnung 20 verbunden. Ferner ist Verzweigungspunkt 75 über eine Leitung 81 mit Verzweigungspunkt 83 verbunden, der wiederum über eine Leitung 85 und ein Ventil 87 mit Verzweigungspunkt 33 verbunden ist. Ein Kompressor 89 ist über eine Leitung 91, in der ein Ventil 93 angeordnet ist, mit Verzweigungspunkt 83 verbunden.

Zum Befüllen des Behälters 3 mit Behandlungsflüssigkeit wird Ventil 53 geöffnet, so dass Behandlungsflüssigkeit aus dem Vorratsbehälter 59 über die Verzweigungspunkte 55 und 39 zur Pumpe 31 strömen kann. Ferner sind zum Befüllen die Ventile 43, 49, 73 und 87 geöffnet, so dass die Behandlungsflüssigkeit mit Hilfe der Pumpe 31 durch den Filter 45 strömt und anschließend über die Behälteröffnung 19 in das Innere des Behälters 3 einströmt. Die Einrichtung 22 sorgt dafür, dass die einströmende Behandlungsflüssigkeit gleichmäßig und mit nicht zu hoher Strömungsgeschwindigkeit auf die in dem Warenträger 7 angeordneten Archivalien trifft, so dass Beschädigungen, wie z.B. ein Herausreißen von Seiten der zu behandelnden Bücher, vermieden werden. Ferner wird durch die siebartige Struktur 15 der Warenflächen 9, durch die die einströmende Behandlungsflüssigkeit zunächst strömt, gewährleistet, dass die Strömung der Behandlungsflüssigkeit durch eine entsprechende Anordnung der Öffnungen der siebartigen Struktur so gesteuert werden kann, dass eine gleichmäßige aufsteigende Strömung ausgebildet wird, die entlang des Dorns 11 aufsteigt und die Archivalien gleichmäßig durchströmt. Während des Befüllvorgangs sind lediglich die Ventile 53, 43, 49, 73 und 87 geöffnet. Die übrigen Ventile sind geschlossen.

Sobald der Behälter 3 mit Behandlungsflüssigkeit gefüllt ist, so dass die zu behandelnden Archivalien vollständig in der Behandlungsflüssigkeit eingetaucht sind, wird die Behandlungsflüssigkeit in einem Kreislauf geführt. Dazu werden die Ventile 37, 43, 49, 61, 73 und 79 geöffnet. Alle übrigen Ventile bleiben während des Kreislaufbetriebs geschlossen. Mit Hilfe der Antriebseinheit 27 wird der Dorn 11 und somit der Warenträger 7 in eine Rotationsbewegung versetzt. Über die Vielzahl der Leitungen 69 und die an der Innenwand des Behälters 3 fest angeordneten Fächerdüsen 17 wird Behandlungsflüssigkeit in das Innere des Behälters 3 eingebracht. Dabei wird die Behandlungsflüssigkeit durch die Fächerdüsen 17 in jede Archivale durch die von der gebundenen Kante weg weisende aufgefächerte Seite der Archivale in Richtung der gebundenen Kante eingespritzt, wie dies weiter unten im Zusammenhang mit Figur 3 beschrieben ist. Durch die relative Bewegung des Warenträgers 7 und der Fächerdüsen 17 zueinander sowie der aufgefächerten Anordnung der Archivalien kommen nicht nur die äußeren Bereiche der Papierseiten, sondern die Papierseiten vollständig bis hin zur Bindung in Kontakt mit der Behandlungsflüssigkeit.

Des Weiteren strömt Behandlungsflüssigkeit über die Leitung 77 und die zweite Behälteröffnung 20 in das Innere des Hohldorns 11. Aufgrund der Öffnungen des Hohldorns 11 kann die Behandlungsflüssigkeit in den Innenraum des Behälters 3 strömen, so dass die zum Dorn 11 hinweisende Rückseite der zu behandelnden Archivalien mit Behandlungsflüssigkeit angeströmt wird. Dies ermöglicht eine besonders intensive Kontaktierung der Rückseite der gebundenen Kante der Archivalien, wie der Buchrücken.

Durch die intensive Kontaktierung sämtlicher Seiten der zu behandelnden Archivalien sowie der gebundenen Kanten wird ein wirksames Herauslösen von sowohl anorganischen Verunreinigungen, wie z.B. Staub und Sand, als auch organischen Verunreinigungen, wie z.B. Schimmelpilzbestandteilen, Schimmelpilzsporen und Bakterien gewährleistet. Diese mechanische Reinigung wird durch Ultraschallquelle 25 weiter verstärkt. Des Weiteren kann durch in Behandlungsflüssigkeit vorhandene Desinfektionsmittel eine Desinfektion, d.h. eine Verringerung von Vermehrungsfähigen Keimen, wie z.B. Pilzen, Sporen oder Bakterien erreicht werden. Diese desinfizierende Wirkung kann durch Bestrahlung mit UV-Licht mittels UV-Lichtquelle 23 verstärkt werden. Mithin enthält die Behandlungsflüssigkeit nach dem Kontaktieren der Archivalien eine gewisse Menge an anorganischen und organischen Verunreinigungen. Zur Regeneration der Behandlungsflüssigkeit und Steigerung der Reinigungswirkung werden die herausgelösten Verunreinigungen kontinuierlich aus der Behandlungsflüssigkeit entfernt. Dazu wird kontinuierlich ein Teil der Behandlungsflüssigkeit über die erste Behälteröffnung 19 aus dem Behälter 3 abgeführt und über die Leitungen 29 und 41 mit Hilfe der Pumpe 31 in einen Filter 45 geleitet, der vorteilhafterweise als mehrstufiger Filter ausgestaltet ist und beispielsweise ein Sieb und einen Grobfilter zur Entfernung von größeren Feststoffen, wie z.B. abgetrennten Papierpartikeln, und einen Membranfilter zur Abtrennung von kleinsten anorganischen und organischen Verunreinigungen, wie Staub, Sand oder Schimmelpilzsporen geeignet ist. Die filtrierte Behandlungsflüssigkeit wird anschließend über die Leitungen 47 und 63 sowohl zu den Leitungen 69 und somit zum anschließenden Einspritzen der Behandlungsflüssigkeit über die Fächerdüsen 17 als auch über Leitungen 47, 71 und 77 zum Einbringen von regenerierter Behandlungsflüssigkeit in die zweite Behälteröffnung 20 und somit in den Hohldorn 11 des Behälters 3 zurückgeführt.

Der in Leitung 29 angeordnete UV-Filter 35 verstärkt die Desinfektionswirkung des erfindungsgemäßen Verfahrens, da Sporen, Bakterien und andere Keime in der Behandlungsflüssigkeit durch UV-Bestrahlung abgetötet werden können. Die Anwendung von UV-Filter 35 ist erfindungsgemäß nicht auf das konkrete, in Figur 2 gezeigte Ausführungsbeispiel beschränkt. Weiterhin ist die Anordnung des UV-Filters 35 nicht auf die in Figur 2 gezeigte Anordnung beschränkt.

Nach Erreichen der gewünschten Reinigungswirkung kann der Kreislaufbetrieb beendet werden, indem die Behandlungsflüssigkeit aus dem Behälter 3 abgelassen wird. Dazu werden Ventile 37, 43 und 57 geöffnet. Die übrigen Ventile bleiben für das Ablassen geschlossen. Die Behandlungsflüssigkeit wird über die Leitungen 29 und 41 in den Filter 45 geführt, um Behandlungsflüssigkeit, die im Wesentlichen frei von Verunreinigungen mit einer mittleren Partikelgröße von mehr als 0,5 µm ist, über Leitung 52 wieder in den Vorratsbehälter 59 zu leiten.

Nach Ablassen der Behandlungsflüssigkeit können die auf dem Warenträger angeordneten Archivalien einfach getrocknet werden, indem mit Hilfe des Kompressors 89 warme Luft durch die erste Behälteröffnung 19, die zweite Behälteröffnung 20 und die Fächerdüsen 17 in das Innere des Behälters 3 strömt. Dazu sind Ventile 93, 87, 79, 73 und 76 geöffnet und die übrigen Ventile geschlossen. Die Abluft kann den Behälter 3 über die Öffnung 26 verlassen.

Figur 3 zeigt einen Querschnitt durch den in den Figuren 1 und 2 dargestellten Behälter 3 entlang einer Ebene, die sich senkrecht zu dem vertikal verlaufenden Dorn 11 erstreckt. Auf der Innenseite des Behälters 3 sind gleichmäßig verteilt drei fest mit der Innenwand verbundene Fächerdüsen 17 angeordnet. In unmittelbarer Nähe zu den Fächerdüsen 17 ist jeweils eine UV-Lichtquelle 23 an der Innenwand des Behälters 3 angebracht. Der Warenträger 7 umfasst eine Mehrzahl von Unterteilungsflächen 95, die im Wesentlichen parallel zu dem Dorn verläuft. Durch die Unterteilungsflächen 95 wird in dem Warenträger 7 eine Mehrzahl von Kompartimenten 97 gebildet. In einem dieser Kompartimente 97 ist in der in Figur 3 gezeigten Ausführungsform ein Buch 99 mit einer Vielzahl von Seiten 101 und einer gebundenen Kante 103 dargestellt. Zur Reinigung des Buches 99 wird der Warenträger 7 zunächst um 270° in eine Drehrichtung und danach um 180° in die andere Richtung um die durch den Dorn 11 gebildete Drehachse gedreht. Durch das Drehen des Warenträgers 7 wird auf einfache Weise eine relative Bewegung zwischen dem Warenträger 7 und den Fächerdüsen 17 erzeugt. Somit kann in jedes der Kompartimente 97 und somit in jedes Buch 99 durch wenigstens eine der Fächerdüsen 17 Behandlungsflüssigkeit eingespritzt werden und UV-Strahlung der UV-Quellen 23 gelangen. Die Fächerdüsen 17 sind an der Innenwand des Behälters 3 so angeordnet, dass die Behandlungsflüssigkeit entlang von Ebenen eingespritzt wird, die parallel zur Erstreckungsrichtung des Dorns verlaufen. Somit verlaufen die Fächer von Behandlungsflüssigkeit, die aus den Fächerdüsen 17 in Richtung der Bücher 99 eingespritzt werden, parallel zu den gebundenen Kanten 103 und den Papierseiten 101, wodurch eine besonders intensive Kontaktierung und somit eine besonders wirksame Reinigung des Papiers ermöglicht wird.

Figur 4 zeigt einen Querschnitt durch den Behälter 3' einer alternativen Ausführungsform einer erfindungsgemäßen Vorrichtung. In dieser Ausgestaltung ist der Behälter 3' im Wesentlichen quaderförmig ausgestaltet, so dass sich ein rechteckiger Querschnitt ergibt. Der quaderförmige Warenträger 7 umfasst auch in dieser Ausführungsform eine Mehrzahl von Unterteilungsflächen 95, so dass eine Vielzahl von Büchern 99 aufgenommen werden kann. Die Vorrichtung umfasst ferner Düsenstöcke 105, an denen jeweils eine Mehrzahl von Fächerdüsen 17 und UV-Lichtquellen 23 angebracht sind. Die Düsenstöcke 105 sind horizontal verschiebbar, so dass Warenträger 7 und Fächerdüsen 17 relativ zueinander bewegt werden können. Die Behandlungsflüssigkeit wird über die Fächerdüsen 17 in Richtung der aufgefächerten Seite der Bücher 99 eingespritzt, um das Papier intensiv zu kontaktieren. Ferner umfasst die Vorrichtung zweite Düsenstöcke 107, an denen jeweils Fächerdüsen 109 angebracht sind. Mit Hilfe der Fächerdüsen 109 kann Behandlungsflüssigkeit an die gebundene Kante 103 der Bücher 99 angeströmt werden, um die Rückseite der gebundenen Kanten 103, d.h. die Buchrücken, noch wirksamer zu reinigen.

Der Behälter 3' mit den Einbauten ist an den Punkten A, B, C, D und E entsprechend der in Figur 2 gezeigten Vorrichtung 1 mit den weiteren Komponenten, wie z.B. der Pumpe 31 und dem Filter 45, verbunden und kann daher entsprechend in dem bereits zuvor beschriebenen Kreislaufverfahren betrieben werden.

## Patentansprüche

1. Verfahren zur Entfernung von Verunreinigungen und/oder zur Desinfektion von Archivalien, bei dem
(a) in einem Behälter (3, 3') wenigstens eine Archivale (99) auf einer ebenen Warenfläche (9) eines Warenträgers (7) angeordnet wird, wobei die Archivale (99) eine Vielzahl von aufeinander gestapelten Papierseiten (101) umfasst, die entlang einer Kante miteinander verbunden sind, um eine gebundene Kante (103) zu bilden, und/oder die Archivale (99) an einer Kante an dem Warenträger (7) fixiert wird, und wobei die Archivale (99) vollständig in eine Behandlungsflüssigkeit getaucht wird,
(b) der Warenträger (7) und wenigstens eine Fächerdüse (17) derart relativ zueinander bewegt werden, dass in jede Archivale (99) durch die wenigstens eine Fächerdüse (17) Behandlungsflüssigkeit durch die von der gebundenen oder fixierten Kante (103) der Archivale (99) wegweisende Seite der Archivale (99) in Richtung der gebundenen oder fixierten Kante (103) eingespritzt wird, um das Papier der Archivale (99) zu kontaktieren,
(c) zumindest ein Teil der Behandlungsflüssigkeit nach dem Kontaktieren des Papiers aus dem Behälter (3, 3') abgeführt wird,
(d) die abgeführte Behandlungsflüssigkeit regeneriert wird, um die aus dem Papier herausgelösten Verunreinigungen zu entfernen und eine regenerierte Behandlungsflüssigkeit zu erhalten, wobei die Behandlungsflüssigkeit regeneriert wird, indem sie durch einen Filter (45) mit einer Maschenweite von weniger als 0,5 µm geleitet wird, und
(e) die regenerierte Behandlungsflüssigkeit erneut in den Behälter (3, 3') geleitet wird,
wobei die Behandlungsflüssigkeit eine Trägersubstanz enthält, die ein Lösungsmittel ist, das (i) eine Oberflächenspannung von weniger als 0,072 N/m, (ii) eine Polarität von weniger als 150 kJ/mol auf der E_{T}(30)-Skala und/oder (iii) einen Siedepunkt von weniger als 100 °C aufweist.

2. Verfahren nach Anspruch 1, bei dem die Behandlungsflüssigkeit regeneriert wird, indem sie durch eine Vorrichtung zum Abtrennen von Feststoffen (45) geleitet wird, die geeignet ist, Feststoffe mit einer Partikelgröße von weniger als 0,5 µm aus der Behandlungsflüssigkeit zu entfernen.

3. Verfahren nach Anspruch 1 oder 2, bei dem der Filter (45) ein Membranfilter ist.

4. Verfahren nach einem der vorhergehenden Ansprüche, wobei die Behandlungsflüssigkeit eine Trägersubstanz und ein Desinfektionsmittel enthält.

5. Verfahren nach einem der vorhergehenden Ansprüche, wobei die Trägersubstanz ein Lösungsmittel ist, das (i) eine Oberflächenspannung von weniger als 0,020 N/m, besonders bevorzugt weniger als 0,015 N/m, (ii) eine Polarität von 20 bis 150 kJ/mol auf der E_{T} (30)-Skala und/oder (iii) einen Siedepunkt von weniger als 70°C, besonders bevorzugt weniger als 60°C aufweist.

6. Verfahren nach Anspruch 5, wobei das Lösungsmittel ein Alkan oder fluoriertes Alkan mit einer molaren Masse von mehr als 72 g/mol ist und vorzugsweise ausgewählt ist aus der Gruppe bestehend aus Pentan, Hexan, Heptan, Decafluorpentan und Mischungen davon, wobei das Lösungsmittel besonders bevorzugt 1,1,1,2,2,3,4,5,5,5-Decafluorpentan ist.

7. Verfahren nach einem der Ansprüche 4 bis 6, wobei das Desinfektionsmittel ausgewählt ist aus der Gruppe bestehend aus Methanol, Ethanol, Isopropanol und Mischungen davon.

8. Verfahren nach einem der vorhergehenden Ansprüche, bei dem in Schritt (a) wenigstens eine Archivale (99) in gebundener Form, die eine Vielzahl von aufeinander gestapelten Papierseiten (101) umfasst, die entlang einer Kante (103) miteinander verbunden sind, aufgefächert aufgestellt auf die Warenfläche (9) angeordnet wird und in Schritt (b) der Warenträger (7) und wenigstens eine Fächerdüse (17) derart relativ zueinander bewegt werden, dass in jede Archivale (99) durch wenigstens eine Fächerdüse (17) Behandlungsflüssigkeit durch die von der gebundenen Kante (103) der Archivale (99) wegweisende, aufgefächerte Seite der Archivale (99) in Richtung der gebundenen Kante (103) eingespritzt wird.

9. Verfahren nach einem der vorhergehenden Ansprüche, bei dem der Behälter (3) einen Dorn (11) aufweist und die wenigstens eine Archivale (99) auf mindestens einer, senkrecht zum Dorn (11) verlaufenden, ebenen Warenfläche (9) des Warenträgers (7) angeordnet werden, wobei der Warenträger (7) von dem Dorn (11) gehalten wird, wobei die wenigstens eine Fächerdüse (17) vorzugsweise an einer Innenwand des Behälters (3) angeordnet ist, wobei ferner die Behandlungsflüssigkeit vorzugsweise vornehmlich entlang von Ebenen eingespritzt wird, die parallel zur Erstreckungsrichtung des Dorns (11) verlaufen.

10. Verfahren nach einem der vorhergehenden Ansprüchen, bei dem in Anschluss an die Reinigung und Entfernung von Keimen ein Verfahren zur Entsäuerung von Archivalien durchgeführt wird, indem Schritt (b) gemäß Anspruch 1 mit einer Behandlungsflüssigkeit durchgeführt werden, die mindestens einen Entsäuerungswirkstoff enthält, wobei der Entsäuerungswirkstoff vorzugsweise ausgewählt ist aus der Gruppe bestehend aus Alkali- und Erdalkalimetallverbindungen und insbesondere ausgewählt ist aus der Gruppe bestehend aus Magnesiumoxid, Magnesiumcarbonat, Magnesiumhydrogencarbonat, Magnesiumhydroxid, Calciumoxid, Calciumcarbonat, Calciumhydrogencarbonat, Calciumhydroxid, Bariumoxid, Bariumcarbonat, Bariumhydrogencarbonat, Bariumhydroxid, Natriumhydroxid, Natriumhydrogencarbonat, Natriumcarbonat, Kaliumhydroxid, Kaliumhydrogencarbonat, Kaliumcarbonat und Mischungen davon.

11. Verfahren nach Anspruch 10, bei dem die Archivalien (99) mit einem Gas kontaktiert werden, während diese mit der Behandlungsflüssigkeit in Kontakt sind.

12. Vorrichtung (1) zur Entfernung von Verunreinigungen und/oder zur Desinfektion von Archivalien (99), umfassend
einen Behälter (3, 3') mit mindestens einer Öffnung (20) zum Einbringen einer Behandlungsflüssigkeit und mindestens einer Öffnung (19) zum Abführen der Behandlungsflüssigkeit, wobei in dem Behälter (3, 3') ein Warenträger (7) mit mindestens einer ebenen Warenfläche (9) zur Aufnahme von wenigstens einer Archivale (99) angeordnet ist, wenigstens eine Fächerdüse (17) zum Einspritzen einer Behandlungsflüssigkeit zur Reinigung und/oder Desinfektion der Archivale (99), wobei die Behandlungsflüssigkeit eine Trägersubstanz enthält, die ein Lösungsmittel ist, das (i) eine Oberflächenspannung von weniger als 0,072 N/m, (ii) eine Polarität von weniger als 150 kJ/mol auf der E_{T}(30)-Skala und/oder (iii) einen Siedepunkt von weniger als 100 °C aufweist,
wobei der Warenträger (7) und die wenigstens eine Fächerdüse (17) derart relativ zueinander bewegt werden können, dass in jede Archivale (99) durch wenigstens eine Fächerdüse (17) die Behandlungsflüssigkeit durch die von einer gebundenen oder fixierten Kante (103) der Archivale (99) wegweisende, aufgefächerte Seite der Archivale (99) in Richtung der gebundenen oder fixierten Kante (103) eingespritzt wird, um das Papier der Archivale (99) zu kontaktieren,
eine Pumpe (31), dessen Saugseite mit der mindestens einen Öffnung (19) des Behälters (3, 3') zum Abführen von Behandlungsflüssigkeit verbunden ist und dessen Druckseite mit der mindestens einen Öffnung (20) des Behälters (3, 3') zum Einbringen von Behandlungsflüssigkeit verbunden ist, um aus dem Behälter (3, 3') abgeführte Behandlungsflüssigkeit zu dem Behälter (3, 3') zurückzuführen, und
eine Vorrichtung (45) zum Abtrennen von aus Archivalien herausgelösten Feststoff-Verunreinigungen, die zwischen der mindestens einen Öffnung (19) des Behälters (3, 3') zum Abführen von Behandlungsflüssigkeit und der Saugseite der Pumpe (31) und/oder zwischen der Druckseite der Pumpe (31) und der mindestens einen Öffnung (20) des Behälters (3, 3') zum Einbringen von Behandlungsflüssigkeit angeordnet ist, um aus Archivalien herausgelöste Feststoff-Verunreinigungen aus der zurückgeführten Behandlungsflüssigkeit zu entfernen, wobei die Vorrichtung (45) ein Filter mit einer Maschenweite von weniger als 0,5 µm ist.

13. Vorrichtung nach Anspruch 12, bei der der Behälter (3) einen Dorn (11) aufweist und die Archivale (99) auf mindestens einer, senkrecht zum Dorn (11) verlaufenden, ebenen Warenfläche (9) des Warenträgers (7) angeordnet werden, wobei der Warenträger (7) von dem Dorn (11) gehalten wird, wobei die wenigstens eine Fächerdüse (17) vorzugsweise an einer Innenwand des Behälters (3) angeordnet ist, wobei ferner die Behandlungsflüssigkeit vornehmlich entlang von Ebenen eingespritzt wird, die parallel zur Erstreckungsrichtung des Dorns (11) verlaufen.

14. Vorrichtung nach Anspruch 13, bei der der Behälter (3) zylindrisch ist, wenigstens eine Warenfläche (9) kreisförmig ausgebildet ist und der Warenträger (7) drehend um eine vom Dorn gebildete Drehachse angetrieben ist.

15. Vorrichtung nach Anspruch 12, bei der die wenigstens eine Warenfläche (9) rechteckig ausgebildet ist und die Fächerdüsen (17) horizontal verschiebbar angetrieben sind.

## Claims

1. Process for removing contaminants and/or disinfecting archival objects, comprising
(a) arranging at least one archival object (99) on a flat product surface (9) of a product carrier (7) in a container (3, 3'), wherein the archival object (99) comprises a plurality of paper pages (101) stacked one on top of each other, which are joined together along one edge to form a bound edge (103), and/or fixing the archival object (99) at one edge to the product carrier (7), and wherein the archival object (99) is completely immersed in a treatment liquid,
(b) moving the product carrier (7) and at least one fan nozzle (17) relative to each other such that treatment liquid is injected into each archival object (99) through the at least one fan nozzle (17) from the side of the archival object (99) facing away from the bound or fixed edge (103) of the archival object (99) in the direction of the bound or fixed edge (103) to contact the paper of the archival object (99),
(c) discharging at least part of the treatment liquid from the container (3, 3') after the paper has been contacted,
(d) regenerating the discharged treatment liquid in order to remove the contaminants dissolved from the paper and to obtain a regenerated treatment liquid, wherein the treatment liquid is regenerated by passing it through a filter (45) with a mesh size of less than 0.5 µm; and
(e) feeding the regenerated treatment liquid back into the container (3, 3'),
wherein the treatment liquid comprises a carrier substance which is a solvent having (i) a surface tension of less than 0.072 N/m, (ii) a polarity of less than 150 kJ/mol on the E_{T}(30) scale and/or (iii) a boiling point of less than 100°C.

2. Method according to claim 1, wherein the treatment liquid is regenerated by passing it through a device for separating solids (45) adapted to remove solids with a particle size of less than 0.5 µm from the treatment liquid.

3. Method according to claim 1 or 2, wherein the filter (45) is a membrane filter.

4. Method according to any one of the preceding claims, wherein the treatment liquid comprises a carrier substance and a disinfectant.

5. Method according to any one of the preceding claims, wherein the carrier substance is a solvent having (i) a surface tension of less than 0.020 N/m, more preferably less than 0.015 N/m, (ii) a polarity of 20 to 150 kJ/mol on the E_{T}(30) scale and/or (iii) a boiling point of less than 70°C, more preferably less than 60°C.

6. Method according to claim 5, wherein the solvent is an alkane or fluorinated alkane having a molar mass of more than 72 g/mol and preferably is selected from the group consisting of pentane, hexane, heptane, decafluoropentane and mixtures thereof, the solvent most preferably being 1,1,1,2,2,3,4,5,5,5-decafluoropentane.

7. Method according to any one of claims 4 to 6, wherein the disinfectant is selected from the group consisting of methanol, ethanol, isopropanol and mixtures thereof.

8. Method according to any one of the preceding claims, wherein in step (a) at least one archival object (99) in bound form comprising a plurality of paper pages (101) stacked one on top of each other, which are joined together along one edge (103), is arranged in a fanned-out arrangement on the product surface (9) and in step (b) the product carrier (7) and at least one fan nozzle (17) are moved relative to each other such that treatment liquid is injected into each archival object (99) through at least one fan nozzle (17) from the fanned-out side of the archival object (99) that faces away from the bound edge (103) of the archival object (99) in the direction of the bound edge (103).

9. Method according to any one of the preceding claims, wherein the container (3) has a mandrel (11) and the at least one archival object (99) is arranged on at least one flat product surface (9) of the product carrier (7) extending perpendicularly to the mandrel (11), the product carrier (7) being held by the mandrel (11), wherein the at least one fan nozzle (17) is preferably arranged on an inner wall of the container (3), wherein furthermore the treatment liquid is preferably injected primarily along planes running parallel to the direction in which the mandrel (11) extends.

10. Method according to any one of the preceding claims, wherein, following the cleaning and removal of germs, a method for deacidifying archival objects is performed by carrying out step (b) according to claim 1 with a treatment liquid comprising at least one deacidifying agent, wherein the deacidifying agent is preferably selected from the group consisting of alkali and alkaline earth metal compounds and is in particular selected from the group consisting of magnesium oxide, magnesium carbonate, magnesium hydrogen carbonate, magnesium hydroxide, calcium oxide, calcium carbonate, calcium hydrogen carbonate, calcium hydroxide, barium oxide, barium carbonate, barium hydrogen carbonate, barium hydroxide, sodium hydroxide, sodium hydrogen carbonate, sodium carbonate, potassium hydroxide, potassium hydrogen carbonate, potassium carbonate and mixtures thereof.

11. Method according to claim 10, wherein the archival objects (99) are contacted with a gas while they are in contact with the treatment liquid.

12. Apparatus (1) for removing contaminants and/or disinfecting archival objects (99), comprising
a container (3, 3') having at least one opening (20) for introducing a treatment liquid and at least one opening (19) for discharging the treatment liquid, wherein a product carrier (7) having at least one flat product surface (9) for receiving at least one archival object (99) is arranged in the container (3, 3'),
at least one fan nozzle (17) for injecting a treatment liquid for cleaning and/or disinfecting the archival object (99), the treatment liquid comprising a carrier substance which is a solvent having (i) a surface tension of less than 0.072 N/m, (ii) a polarity of less than 150 kJ/mol on the E_{T}(30) scale and/or (iii) a boiling point of less than 100°C,
wherein the product carrier (7) and the at least one fan nozzle (17) can be moved relative to each other such that the treatment liquid is injected into each archival objects (99) through at least one fan nozzle (17) from the fanned-out side of the archival object (99) that faces away from a bound or fixed edge (103) of the archival object (99) in the direction of the bound or fixed edge (103) in order to contact the paper of the archival object (99),
a pump (31) having its suction side connected to the at least one opening (19) of the container (3, 3') for discharging treatment liquid and its pressure side connected to the at least one opening (20) of the container (3, 3') for introducing treatment liquid, in order to return treatment liquid discharged from the container (3, 3') to the container (3, 3'), and
a device (45) for separating solid contaminants dissolved from archival objects, which is arranged between the at least one opening (19) of the container (3, 3') for discharging treatment liquid and the suction side of the pump (31) and/or between the pressure side of the pump (31) and the at least one opening (20) of the container (3, 3') for introducing treatment liquid in order to remove solid contaminants dissolved from archival objects from the returned treatment liquid, wherein the device (45) is a filter with a mesh size of less than 0.5 µm.

13. Apparatus according to claim 12, wherein the container (3) has a mandrel (11) and the archival object (99) is arranged on at least one flat product surface (9) of the product carrier (7) extending perpendicular to the mandrel (11), the product carrier (7) being held by the mandrel (11), wherein the at least one fan nozzle (17) is preferably arranged on an inner wall of the container (3), wherein furthermore the treatment liquid is preferably injected primarily along planes which are parallel to the direction in which the mandrel (11) extends.

14. Apparatus according to claim 13, in which the container (3) is cylindrical, at least one product surface (9) is circular, and the product carrier (7) is rotatably driven about an axis of rotation formed by the mandrel.

15. Apparatus according to claim 12, wherein the at least one product surface (9) is rectangular and the fan nozzles (17) are driven in a horizontally displaceable manner.

## Revendications

1. Procédé d'élimination d'impuretés et/ou de désinfection d'archives, où
(a) au moins une archive (99) est disposée sur une surface de marchandise (9) plane d'un support de marchandises (7) dans un contenant (3, 3'), dans lequel l'archive (99) comprend une pluralité de côtés de papier (101) empilés les uns sur les autres, qui sont reliés les uns aux autres le long d'une arête pour former une arête (103) liée, et/ou l'archive (99) est fixée sur une arête sur le support de marchandises (7), et dans lequel l'archive (99) est plongée totalement dans un liquide de traitement,
(b) le support de marchandises (7) et au moins une buse en éventail (17) sont déplacés relativement l'un par rapport à l'autre de telle manière que du liquide de traitement est pulvérisé à travers le côté, dirigé à l'opposé de l'arête (130) liée ou fixée de l'archive (99), de l'archive (99) en direction de l'arête (103) liée ou fixée dans chaque archive (99) par l'au moins une buse en éventail (17) pour établir un contact avec le papier de l'archive (99),
(c) au moins une partie du liquide de traitement est évacuée hors du contenant (3, 3') après l'établissement du contact avec le papier,
(d) le liquide de traitement évacué est régénéré pour éliminer les impuretés détachées du papier et pour obtenir un liquide de traitement régénéré, dans lequel le liquide de traitement est régénéré en ce qu'il est acheminé à travers un filtre (45) avec une largeur de mailles inférieure à 0,5 µm, et
(e) le liquide de traitement régénéré est à nouveau acheminé dans le contenant (3, 3'),
dans lequel le liquide de traitement contient une substance de support, qui est un solvant, qui présente (i) une tension superficielle inférieure à 0,072 N/m, (ii) une polarité inférieure à 150 kJ/mol sur l'échelle E_{T}(30) et/ou (iii) un point d'ébullition inférieure à 100 °C.

2. Procédé selon la revendication 1, où le liquide de traitement est régénéré en ce qu'il est acheminé à travers un dispositif de séparation de matières solides (45), qui est adapté pour éliminer du liquide de traitement des matières solides avec une taille de particules inférieure à 0,5 µm.

3. Procédé selon la revendication 1 ou 2, où le filtre (45) est un filtre à membrane.

4. Procédé selon l'une quelconque des revendications précédentes, dans lequel le liquide de traitement contient une substance de support et un produit de désinfection.

5. Procédé selon l'une quelconque des revendications précédentes, dans lequel la substance de support est un solvant, qui présente (i) une tension superficielle inférieure à 0,020 N/m, en particulier de manière préférée inférieure à 0,015 N/m, (ii) une polarité de 20 à 150 kJ/mol sur l'échelle E_{T}(30) et/ou (iii) un point d'ébullition inférieur à 70 °C, de manière particulièrement préférée inférieur à 60 °C.

6. Procédé selon la revendication 5, dans lequel le solvant est un alcane ou un alcane fluoré avec une masse molaire supérieure à 72 g/mol et est choisi de préférence parmi le groupe constitué de pentane, d'hexane, d'heptane, de décafluoropentane et de mélanges de ceux-ci, dans lequel le solvant est de manière particulièrement préférée du 1,1,1,2,2,3,4,5,5,5-décafluoropentane.

7. Procédé selon l'une quelconque des revendications 4 à 6, dans lequel le produit de désinfection est choisi parmi le groupe constitué de méthanol, d'éthanol, d'isopropanol et de mélanges de ceux-ci.

8. Procédé selon l'une quelconque des revendications précédentes, où lors de l'étape (a), au moins une archive (99) est disposée de manière placée sur la surface de marchandise (9) de manière déployée en éventail sous une forme liée, qui comprend une pluralité de côtés de papier (101) empilés les uns sur les autres, qui sont reliés les uns aux autres le long d'une arête (103), et lors de l'étape (b) le support de marchandises (7) et au moins une buse en éventail (17) sont déplacés de manière relative l'un par rapport à l'autre de telle manière qu'est pulvérisé, dans chaque archive (99), par au moins une buse en éventail (17), du liquide de traitement à travers le côté déployé en éventail, dirigé à l'opposé de l'arête (103) liée de l'archive (99), de l'archive (99) en direction de l'arête (103) liée.

9. Procédé selon l'une quelconque des revendications précédentes, où le contenant (3) présente un mandrin (11) et l'au moins une archive (99) est disposée sur au moins une surface de marchandise (9) plane, s'étendant de manière perpendiculaire par rapport au mandrin (11), du support de marchandises (7), dans lequel le support de marchandises (7) est maintenu par le mandrin (11), dans lequel l'au moins une buse en éventail (17) est disposée de préférence sur une paroi intérieure du contenant (3), dans lequel en outre le liquide de traitement est pulvérisé de préférence principalement le long de plans, qui s'étendent parallèlement à la direction d'extension du mandrin (11).

10. Procédé selon l'une quelconque des revendications précédentes, où immédiatement après le nettoyage et l'élimination de germes, un procédé de désacidification des archives est mis en œuvre en ce que l'étape (b) selon la revendication 1 est mise en œuvre avec un liquide de traitement, qui contient au moins un principe actif de désacidification, dans lequel le principe actif de désacidification est choisi de préférence parmi le groupe constitué de composés en métal alcalin et en métal alcalino-terreux et est choisi en particulier parmi le groupe constitué d'oxyde de magnésium, de carbonate de magnésium, d'hydrogénocarbonate de magnésium, d'hydroxyde de magnésium, d'oxyde de calcium, de carbonate de calcium, d'hydrogénocarbonate de calcium, d'hydroxyde de calcium, d'oxyde de baryum, de carbonate de baryum, d'hydrogénocarbonate de baryum, d'hydroxyde de baryum, d'hydroxyde de sodium, d'hydrogénocarbonate de sodium, de carbonate de sodium, d'hydroxyde de potassium, d'hydrogénocarbonate de potassium, de carbonate de potassium et de mélanges de ceux-ci.

11. Procédé selon la revendication 10, où les archives (99) sont mises en contact avec un gaz, alors que celles-ci sont en contact avec le liquide de traitement.

12. Dispositif (1) d'élimination d'impuretés et/ou de désinfection d'archives (99), comprenant
un contenant (3, 3') avec au moins une ouverture (20) pour introduire un liquide de traitement et au moins une ouverture (19) pour évacuer le liquide de traitement, dans lequel un support de marchandises (7) avec au moins une surface de marchandise (9) plane pour recevoir au moins une archive (99) est disposé dans le contenant (3, 3'),
au moins une buse en éventail (17) pour pulvériser un liquide de traitement pour le nettoyage et/ou la désinfection de l'archive (99), dans lequel le liquide de traitement contient une substance de support, qui est un solvant, qui présente (i) une tension superficielle inférieure à 0,072 N/m, (ii) une polarité inférieure à 150 kJ/mol sur l'échelle E_{T}(30) et/ou (iii) un point d'ébullition inférieur à 100 °C,
dans lequel le support de marchandises (7) et l'au moins une buse en éventail (17) peuvent être déplacés de manière relative l'un par rapport à l'autre de telle manière qu'est pulvérisé, dans chaque archive (99), par au moins une buse en éventail (17), le liquide de traitement à travers le côté déployé en éventail, dirigé à l'opposé d'une arête (103) liée ou fixée de l'archive (99), de l'archive (99) en direction de l'arête (103) liée ou fixée pour établir un contact avec le papier de l'archive (99),
une pompe (31), dont le côté d'aspiration est relié à l'au moins une ouverture (19) du contenant (3, 3') pour évacuer du liquide de traitement et dont le côté de pression est relié à l'au moins une ouverture (20) du contenant (3, 3') pour introduire du liquide de traitement pour ramener du liquide de traitement évacué hors du contenant (3, 3') vers le contenant (3, 3'), et
un dispositif (45) pour séparer des impuretés de matière solide détachées d'archives, qui est disposé entre l'au moins une ouverture (19) du contenant (3, 3') pour évacuer du liquide de traitement et le côté d'aspiration de la pompe (31) et/ou entre le côté de pression de la pompe (31) et l'au moins une ouverture (20) du contenant (3, 3') pour introduire du liquide de traitement afin d'éliminer des impuretés de matière solide détachées d'archives hors du liquide de traitement ramené, dans lequel le dispositif (45) est un filtre avec une largeur de mailles inférieure à 0,5 µm.

13. Dispositif selon la revendication 12, où le contenant (3) présente un mandrin (11) et les archives (99) sont disposées sur au moins une surface de marchandise (9) plane, s'étendant de manière perpendiculaire par rapport au mandrin (11), du support de marchandises (7), dans lequel le support de marchandises (7) est maintenu par le mandrin (11), dans lequel l'au moins une buse en éventail (17) est disposée de préférence sur une paroi intérieure du contenant (3), dans lequel en outre le liquide de traitement est pulvérisé principalement le long de plans qui s'étendent parallèlement à la direction d'extension du mandrin (11).

14. Dispositif selon la revendication 13, où le contenant (3) est cylindrique, au moins une surface de marchandise (9) est réalisée en forme de cercle et le support de marchandises (7) est entraîné en rotation autour d'un axe de rotation formé par le mandrin.

15. Dispositif selon la revendication 12, où l'au moins une surface de marchandise (9) est réalisée de manière rectangulaire et les buses en éventail (17) sont entraînées de manière à pouvoir être coulissées horizontalement.
